# EUROPÄISCHE PATENTSCHRIFT

(11) **EP 1 919 342 B1**
(45) Veröffentlichungstag und Bekanntmachung des Hinweises auf die Patenterteilung: **02.05.2012**
(21) Anmeldenummer: 06764072.2
(22) Anmeldetag: 05.07.2006
(51) Int. Cl.: A47L 9/19, A47L 9/28

(54) **STÖRUNGSANZEIGEVORRICHTUNG FÜR STAUBSAUGER**
FAULT INDICATOR APPARATUS FOR VACUUM CLEANERS
DISPOSITIF INDICATEUR DE PANNE POUR ASPIRATEURS

(30) Priorität: 09.08.2005 DE 202005012503 U
(43) Veröffentlichungstag der Anmeldung: 14.05.2008
(73) Patentinhaber: BSH Bosch und Siemens Hausgeräte GmbH, 81739 München (DE)
(72) Erfinder: HAMM, Silvio, 98617 Sülzfeld (DE); MICHAELIS, André, 97616 Bad Neustadt (DE)
(86) Internationale Anmeldenummer: PCT/EP2006/063915
(87) Internationale Veröffentlichungsnummer: WO 2007/017320

(56) Entgegenhaltungen:
- EP-A2- 1 514 505
- WO-A2-2004/075709
- DE-A1-102004 040 985
- DE-U1- 8 406 748
- GB-A- 2 107 605

## Beschreibung

Die Erfindung betrifft eine Vorrichtung nach dem Oberbegriff von Anspruch 1.

Derartige Störungsanzeigevorrichtungen dienen dazu, dem Benutzer eines Staubsaugers die Füllung des Staubbeutels, eine Verstopfung des Staubfilters oder auch des Staubrohres auf einfache Weise zu signalisieren. Die Störungsanzeigevorrichtungen reagieren dabei auf die durch die Störung bedingte sprunghafte Erhöhung des Unterdrucks im Staubsauger.

Eine bekannte derartige Staubsaugerstörungsanzeige ist durch das DE-GM 84 06 748 beschrieben. Sie besteht aus einem mit einem Sichtfenster versehenen Gehäuse, in dem ein verschiebbarer Kolben angeordnet ist, der mit einer Zugfeder in Verbindung steht, die ihn in der Ruheposition festhält. Die Störungsanzeige ist so aufgebaut und im Staubsauger angeordnet, dass ihr Kolben mit einer Kolbenseite mit der Atmosphäre und mit der anderen Kolbenseite mit einem Unterdruckraum des Staubsaugers in Verbindung steht. Während des normalen Betriebs des Staubsaugers halten sich Federkraft und Druckdifferenz die Waage, der Kolben verharrt in seiner Ruheposition. Treten Störungen auf, so erhöht sich der Unterdruck im Staubsauger sprunghaft, der Kolben verschiebt sich und die Verschiebung wird für den Benutzer sichtbar gemacht.

Es sind Abwandlungen einer derartigen Staubsaugerstörungsanzeigevorrichtung bekannt, bei denen der Kolben mit einer Druckfeder in seiner Ruheposition gehalten wird, die anschließend an den Kolben ebenfalls innerhalb des Kolbengehäuses angeordnet ist.

Bei allen derartigen Anzeigevorrichtungen wird unabhängig von der Anordnung von Kolben und Feder zueinander, der Kolben in seiner Ruheposition fixiert, indem er durch die Kraft der Feder gegen ein abgeschlossenes Ende des Kolbengehäuses gedrückt wird. Ein derartiges abgeschlossenes Gehäuseende als Anschlag für den Kolben, wie es beispielsweise in dem DE-GM 84 06 748 offenbart ist, wirft aber Probleme bei der Herstellung und Montage der Anzeigevorrichtung auf. So muss zuerst das üblicherweise aus Kunststoff gegossene Gehäuse mit wenigstens einem offenen Ende geformt werden. Anschließend müssen Kunststoffkolben und Feder, je nach Ausführung der Vorrichtung, entweder zusammen in das Gehäuse eingeführt werden oder nach Einführung des Kolbens miteinander in Verbindung gebracht werden. In einem letzten Schritt muss dann die zum Einbringen von Kolben und Feder offen gelassene Seite des Kolbengehäuses verschlossen werden. Hierzu muss noch einmal ein weiteres Teil an das Gehäuse angespritzt werden. Hierdurch ist der Herstellungsprozess sehr aufwändig, die Produktion der Anzeigevorrichtung unverhältnismäßig teuer.

Aus diesem Grund gibt es bereits Störungsanzeigevorrichtungen für Staubsauger, bei denen bereits bei der Herstellung des Kunststoffgehäuses, für die Einführung und als Abschluss, zur Fixierung des Kolbens, an einem Gehäuseende ein Türchen angespritzt wird, welches mit einem Filmscharnier, mit dem Kolbengehäuse in Verbindung steht. Dieses wird, nach Einführen von Kolben und Feder in das Kolbengehäuse, geschlossen und verhakt dabei im Kolbengehäuse. Vorteilhaft ist hier, dass der Abschluss bereits bei Produktion des Kolbengehäuses mit hergestellt wird. Nachteilig ist jedoch, dass das sehr dünne Filmscharnier oftmals bei der Montage der Teile zerstört wird, so dass das Türchen nicht mehr am Gehäuse fixiert werden kann. Ein so beschädigtes Kolbengehäuse kann nicht mehr als Gehäuse für eine Störungsanzeigevorrichtung genutzt werden. So kommt es häufig vor, dass bei dieser Methode Ausschuss produziert wird.

Es war deshalb Aufgabe der Erfindung, eine Störungsanzeigevorrichtung derart auszubilden, dass Herstellung und Montage von Kolben, Kolbengehäuse und Feder möglichst einfach vorzunehmen sind, gleichzeitig aber möglichst wenig Ausschuss entsteht.

Gelöst wird diese Aufgabe gemäß der Erfindung durch eine Vorrichtung mit den Merkmalen von Anspruch 1. Weitere vorteilhafte Ausbildungsformen sind Bestandteil der Unteransprüche im Zusammenhang mit der Beschreibung und den Zeichnungen.

Erfindungsgemäß weist das Kolbengehäuse an einem Ende an seiner Innenseite wenigsten einen Vorsprung auf, der so ausgebildet ist, dass der Kolben bei der Montage über diesen Vorsprung gleitet, wenn er in das Kolbengehäuse geschoben wird. Sobald der Kolben im Gehäuse ist, wirkt der Vorsprung jedoch als Anschlag, über den der Kolben im Inneren des Gehäuses gehalten wird. Der Vorsprung an der Innenseite des Kolbengehäuses dient also als Gehäuseabschluss. Ein Vorsprung als Abschluss ist sehr einfach in der Herstellung, da er als Bestandteil des Gehäuses, zusammen mit dem Gehäuse gespritzt werden kann oder an dieses angespritzt werden kann. Ein solcher Vorsprung als Abschluss gewährleistet darüber hinaus eine äußerst einfache Montage, da Feder und Kolben einfach über den Vorsprung hinweg in das Gehäuse gedrückt werden und dann automatisch in diesem verbleiben.

Besonders vorteilhaft ist es, den Vorsprung an der Innenseite des Kolbengehäuses formschlüssig mit dem Kolben auszubilden. Hierdurch übernimmt der Vorsprung zusätzlich Abdichtfunktion, so dass der Aufbau einer Druckdifferenz, die der Wirkung der Anzeigevorrichtung zu Grunde liegt, nicht beeinträchtigt wird, indem ein Luftstrom zwischen Kolben und Kolbengehäuse für Druckausgleich innerhalb der Anzeigevorrichtung sorgt.

In einer weiteren vorteilhaften Ausgestaltung ist der Vorsprung an der Innenseite des Kolbengehäuses ein Stück weit ins Innere des Gehäuses versetzt, so dass die Seitenflächen des Kolbengehäuses ein Stück weit über den Kolben hinausragen und somit als zusätzliche Dichtflächen wirken.

In einer weiteren vorteilhaften Ausgestaltung der Störungsanzeigevorrichtung sind Vorsprung und Kolbengehäuse einstückig ausgebildet. Dies gewährleistet, dass die Herstellung des Kolbengehäuses mit dem Vorsprung besonders einfach in einem einzigen Spritzguss möglich ist. Ein weiterer Vorteil dieser Ausgestaltung besteht darin, dass keine mögliche Bruchstelle entsteht, wenn Vorsprung und Gehäuse aus einem Stück bestehen. Dadurch kann verhindert werden, dass der Vorsprung bei Eindringen des Kolbens in das Gehäuse leicht abbricht.

In einer weiteren vorteilhaften Ausgestaltung der Störungsanzeigevorrichtung ist der erfindungsgemäß angebrachte Vorsprung so ausgebildet, dass er immer weiter in das Kolbengehäuse hineinragt, je weiter er sich im Inneren des Kolbengehäuses befindet. Er ist also zum Inneren des Kolbengehäuses hin ansteigend geformt. Hierdurch wird gewährleistet, dass der Kolben beim Einführen in das Kolbengehäuse gut über den Vorsprung hinweg gleitet und diesen nicht vom Gehäuse abbricht. Dagegen weist der Vorsprung an der dem Inneren des Kolbengehäuses zugewandten Seite eine steile Kante auf. Hierdurch bilden Vorsprung und Kolbengehäuseseite eine Stufe, an die der Kolben anschlägt. Diese Kante hält den Kolben im Inneren des Gehäuses fest und verhindert, dass er durch die Feder, die ihn in dieser Position hält, wieder aus dem Kolben herausgedrückt wird.

In einer vorteilhaften Ausgestaltung der Störungsanzeigevorrichtung erhebt sich der Vorsprung nicht sehr weit über die Wand des Kolbengehäuses hinaus. Die Höhe des Vorsprungs soll maximal 10 % der Höhe des Kolbengehäuses an der Stelle des Vorsprungs betragen. Hierdurch ist gewährleistet, dass der Kolben bei seiner Einführung den Vorsprung überwinden kann, ohne ihn abzubrechen, insbesondere wenn der Kolben aus einem stabilen nicht allzu elastischen Kunststoff ausgebildet ist, wie dies für einen Anschlag notwendig ist.

Weiterhin ist es vorteilhaft, wenn der Vorsprung bezüglich des Kolbens symmetrisch ausgebildet ist. Dies kann bspw. dadurch realisiert werden , dass gegenüberliegend an zwei Kolbengehäuseseiten baugleiche Vorsprünge vorgesehen sind. Hierdurch ist gewährleistet, dass der Kolben immer beidseitig anschlägt, wodurch ein Verkanten des Kolbens im Kolbengehäuse verhindert wird.

Der Vorsprung kann in verschiedensten Ausgestaltungen realisiert werden. Besonders einfach in der Herstellung ist es, diesen als einzelne Noppe auszubilden. Möglich wäre aber auch eine wulstartige Erhebung an einer oder mehreren Innenseiten des Kolbengehäuses. Auch eine ins Kolbeninnere ausgerichtete stabile Lamelle würde sich eignen, den Kolben in eine Richtung darüber gleiten zu lassen, während sie ihn in die andere Richtung als Anschlag festhält. Hier sind verschiedenste Ausführungsformen vorstellbar, welche immer so ausgebildet sein müssen, dass sie in einer Richtung leicht zu überwinden sind, während sie in der anderen Richtung sperren.

Weitere Einzelheiten und Vorteile der Erfindung ergeben sich aus den Unteransprüchen im Zusammenhang mit der Beschreibung als Ausführungsbeispiel, das anhand der Zeichnungen eingehend erläutert wird.

Es zeigen:

Fig. 1 zeigt schematisch einen Querschnitt durch eine erfindungsgemäße Störungsanzeigevorrichtung. Ein Kolbengehäuse 1 weist ein transparentes Sichtfenster 2 auf, das mit einer Kunststofflinse 3 versehen ist. In dem Kolbengehäuse befinden sich ein Kolben 4 und eine Schraubenfeder 5, welche verschiebbar gegeneinander angeordnet sind. Der Kolben 4 schlägt am Kolbenende an eine Noppe 6 an, welche an der Innenseite des Kolbengehäuses 1 angeordnet ist. Der Kolben 4 steht an der mit der Noppe fixierten Seite mit Atmosphärenluft in Verbindung. Federseitig weist das Kolbengehäuse 1 einen Auslass 7 auf, der mit einem Unterdruckraum im Staubsauger in Verbindung steht. Dadurch wird die federwärts gewandte Seite des Kolbens 4 mit Unterdruck beaufschlagt. Die Störungsanzeigevorrichtung ist so am Staubsauger angeordnet, dass Sichtfenster und Kunststofflinse nach Außen hin sichtbar sind und die eine Seite des Kolbengehäuses mit der Luft der Atmosphäre in Verbindung steht, während die andere Seite des Kolbengehäuses 1 mit einem Staubsaugerraum in Verbindung steht, in dem während der Inbetriebnahme des Staubsaugers Unterdruck herrscht. Durch diese Anordnung im Staubsauger wird der Kolben 4 mit einer Druckdifferenz beaufschlagt, welche ihn im Kolbengehäuse in Richtung der Schraubenfeder drückt. Die Federkraft der Schraubenfeder 5 ist so ausgelegt, dass der Kolben 4 im regulären Betrieb des Staubsaugers in seiner Ruheposition verharrt. Tritt dagegen im Staubsauger eine Störung auf, wie beispielsweise eine Verstopfung des Filters, ein gefüllter Staubsaugerbeutel oder auch eine Verstopfung des Staubsaugerrohres oder der Düse, so erhöht sich der Unterdruck im Inneren des Staubsaugers wesentlich. Durch den stark erhöhten Unterdruck wird der Kolben 4 gegen die Schraubenfeder 5 in Richtung des Sichtfensters 2 verschoben. Durch die Kunststofflinse 3 sieht der Benutzer von Außen die Verschiebung des Kolbens und wird dadurch augenblicklich über die im Staubsauger vorliegende Störung informiert.

Fig. 2 zeigt einen Detailausschnitt aus der in Fig. 1 dargestellten Störungsanzeigevorrichtung. Es ist vor allem das Ende des Kolbengehäuses 1 dargestellt, welches als Anschlag für den Kolben 4 ausgebildet ist. Um zu verhindern, dass der Kolben 4 von der Schraubenfeder 5 aus dem Kolbengehäuse gedrückt wird, ist an der Innenseite des Kolbengehäuses eine Noppe 6 vorgesehen. Die Noppe 6 ist so ausgebildet, dass sie kolbenseitig mit einer möglichst breiten Fläche gut mit dem Kolben abschließt. Da der Kolben 4 eine gerade Endfläche hat, fällt die Noppe 6 kolbenseitig ebenfalls mit einer geraden Endfläche ab. Dagegen steigt die Noppe 6 auf der dem Kolben 4 abgewandten Seite sehr flach bis zu ihrer endgültigen Höhe an. Der glatte Abfall des kolbenseitigen Endes der Noppe 6 dient dazu, den Kolben im Inneren des Kolbengehäuses zu fixieren. Er kann des Weiteren als Abdichtung des Kolbens dienen. Der flache Anstieg der dem Kolben 4 abgewandten Seite der Noppe 6 gewährleistet, dass der Kolben bei der Montage der Störungsanzeigevorrichtung über die Noppe in das Kolbengehäuse eingeführt werden kann, ohne die Noppe 6 dabei zu beschädigen. Die Seiten des Kolbengehäuses 1 sind so verlängert, dass sie über den Kolben 4 hinausragen und somit als zusätzliche Dichtflächen 8 dienen. Dadurch kann verhindert werden, dass im Inneren des Kolbengehäuse ein Druckausgleich zwischen Atmosphärendruck und Unterdruck stattfindet, welcher die Funktionsfähigkeit der Störungsanzeigevorrichtung beeinträchtigen würde.

Neben der im Ausführungsbeispiel beschriebenen Ausführung der Störungsanzeigevorrichtung sind verschiedene weitere Ausführungen möglich, bei denen der erfindungsgemäß aufgebaute Anschlag für den Kolben vorteilhaft eingesetzt werden kann. So kann ein derartiger Anschlag ebenfalls bei einer Störungsanzeigevorrichtung eingesetzt werden, bei der der Kolben im Kolbengehäuse verschiebbar angeordnet ist, eine Rückstellfeder, aber parallel zu diesem außerhalb des Kolbengehäuses angeordnet ist, welche als Zugfeder ausgebildet ist. Ebenso ist es möglich, an Stelle der metallenen Schraubenfeder, welche im Ausführungsbeispiel beschrieben ist, eine Kunststofffeder zu verwenden oder einen Faltbalg oder andere einen Druck ausübenden bekannte Elemente. Auch an Stelle der Noppe sind andere Ausführungsformen vorstellbar. So könnte als Anschlag ebenfalls eine Wulst dienen, welche sich entlang der Innenseiten des Kolbengehäuses erstreckt. Des Weiteren wäre ein keilförmiger Anschlag vorstellbar, der ebenfalls an einer oder mehreren Innenseiten des Kolbengehäuses angebracht sein könnte. Im Prinzip sind alle möglichen Ausbildungen als Anschlag vorstellbar, welche gewährleisten, dass der Kolben von außerhalb des Kolbengehäuses über sie geschoben werden kann, ohne sie zu beschädigen, der Kolben aber, sobald er im Kolbengehäuse ist, von der anderen Seite der Erhöhung festgehalten wird.

## Patentansprüche

1. Störungsanzeigevorrichtung bei einem Staubsauger, mit einem Kolbengehäuse (1), in dem ein, mit einer Rückstellfeder (5) verbundener Kolben (4) entgegen der Federkraft der Rückstellfeder (5) verschiebbar angeordnet ist, welcher an einem Kolbenende mit Atmosphärendruck und an dem anderen Kolbenende mit Unterdruck beaufschlagt ist, **dadurch gekennzeichnet, dass** das Kolbengehäuse (1) an der Innenseite einen Vorsprung (6) aufweist, der als Anschlag für den Kolben (4) ausgebildet ist, wobei der Vorsprung (6) gegen die Vorspannkraft der Rückstellfeder (5) wirkt.

2. Störungsanzeigevorrichtung nach Anspruch 1, **dadurch gekennzeichnet, dass** der Vorsprung (6) formschlüssig mit dem Kolben (4) zusammenwirkt.

3. Störungsanzeigevorrichtung nach Anspruch 1 oder 2, **dadurch gekennzeichnet, dass** die über den Kolben (4) hinausragenden Seitenflächen (8) des Kolbengehäuses (1) als Dichtflächen ausgebildet sind.

4. Störungsanzeigevorrichtung nach einem der Ansprüche 1 bis 3, **dadurch gekennzeichnet, dass** der Vorsprung (6) einstückig mit dem Kolbengehäuse (1) ausgebildet ist.

5. Störungsanzeigevorrichtung nach einem der Ansprüche 1 bis 4, **dadurch gekennzeichnet, dass** der Vorsprung (6) zum Inneren des Kolbengehäuses (1) hin konisch ansteigend ausgebildet ist.

6. Störungsanzeigevorrichtung nach einem der Ansprüche 1 bis 5, **dadurch gekennzeichnet, dass** der Vorsprung (6) an der Innenseite im Kolbengehäuse (1) eine steile Kante aufweist.

7. Störungsanzeigevorrichtung nach einem der Ansprüche 1 bis 6, **dadurch gekennzeichnet, dass** der Vorsprung (6) eine Höhe von maximal 10% der Kolbendurchmessers hat.

8. Störungsanzeigevorrichtung nach einem der Ansprüche 1 bis 7, **dadurch gekennzeichnet, dass** der Vorsprung (6) bezüglich des Kolbens (4) symmetrisch ausgebildet ist.

9. Störungsanzeigevorrichtung nach einem der Ansprüche 1 bis 8, **dadurch gekennzeichnet, dass** der Anschlag auf der der Feder gegenüberliegende Seite vorgesehen ist.

## Claims

1. Fault indicating device in a vacuum cleaner, comprising a piston housing (1) in which a piston (4) connected with a restoring spring (5) is arranged to be displaceable against the spring force of the restoring spring (5), which piston is acted on at one piston end by atmospheric pressure and at the other piston end by a subatmospheric pressure, **characterised in that** the piston housing (1) has at the inner side a projection (6) constructed as an abutment for the piston (4), wherein the projection (6) opposes the biasing force of the restoring spring (5).

2. Fault indicating device according to claim 1, **characterised in that** the projection (6) mechanically positively co-operates with the piston (4).

3. Fault indicating device according to claim 1 or 2, **characterised in that** the side surfaces (8), which project beyond the piston (4), of the piston housing (1) are constructed as sealing surfaces.

4. Fault indicating device according to any one of claims 1 to 3, **characterised in that** the projection (6) is formed integrally with the piston housing (1).

5. Fault indicating device according to any one of claims 1 to 4, **characterised in that** the projection (6) is formed to rise conically towards the interior of the piston housing (1).

6. Fault indicating device according to any one of claims 1 to 5, **characterised in that** the projection (6) has a steep edge at the inner side in the piston housing (1).

7. Fault indicating device according to any one of claims 1 to 6, **characterised in that** the projection (6) has a height of at most 10% of the piston diameter.

8. Fault indicating device according to any one of claims 1 to 7, **characterised in that** the projection (6) is of symmetrical construction with respect to the piston (4).

9. Fault indicating device according to any one of claims 1 to 8, **characterised in that** the abutment is provided on the side opposite the spring.

## Revendications

1. Dispositif indicateur de défaut sur un aspirateur, comprenant un carter à piston (1), dans lequel un piston (4) relié à un ressort de rappel (5) est disposé de façon à pouvoir coulisser dans le sens contraire à la force de ressort du ressort de rappel (5), lequel ressort est alimenté sur une extrémité de piston avec de la pression atmosphérique et sur l'autre extrémité de piston avec de la dépression, **caractérisé en ce que** le carter de piston (1) présente sur le côté intérieur une partie saillante (6), qui est conçue comme butée pour le piston (4), la partie saillante (6) agissant contre la force de précontrainte du ressort de rappel (5).

2. Dispositif indicateur de défaut selon la revendication 1, **caractérisé en ce que** la partie saillante (6) coopère par complémentarité de forme avec le piston (4).

3. Dispositif indicateur de défaut selon la revendication 1 ou 2, **caractérisé en ce que** les faces latérales (8), dépassant du piston (4), du carter de piston (1) sont conçues comme des surfaces étanches.

4. Dispositif indicateur de défaut selon l'une des revendications 1 à 3, **caractérisé en ce que** la partie saillante (6) est conçue d'une seule pièce avec le carter de piston (1).

5. Dispositif indicateur de défaut selon l'une des revendications 1 à 4, **caractérisé en ce que** la partie saillante (6) est conçue de façon conique en montant en direction de l'intérieur du carter de piston (1).

6. Dispositif indicateur de défaut selon l'une des revendications 1 à 5, **caractérisé en ce que** la partie saillante (6) présente une arête raide sur le côté intérieur dans le carter de piston (1).

7. Dispositif indicateur de défaut selon l'une des revendications 1 à 6, **caractérisé en ce que** la partie saillante (6) a une hauteur correspondant au maximum à 10 % du diamètre de piston.

8. Dispositif indicateur de défaut selon l'une des revendications 1 à 7, **caractérisé en ce que** la partie saillante (6) est conçue de façon symétrique par rapport au piston (4).

9. Dispositif indicateur de défaut selon l'une des revendications 1 à 8, **caractérisé en ce que** la butée est prévue sur le côté opposé au ressort.
